# EUROPÄISCHE PATENTSCHRIFT

(11) **EP 1 221 516 B1**
(45) Veröffentlichungstag und Bekanntmachung des Hinweises auf die Patenterteilung: **12.04.2006**
(21) Anmeldenummer: 01123713.8
(22) Anmeldetag: 04.10.2001
(51) Int. Cl.: E04G 21/20

(54) **Verfahren und Vorrichtung zum Aufbringen von Dünnbettmörtel**
Method and device for application of a thin mortar bed
Procédé et dispositif pour appliquer une couche de mortier mince

(30) Priorität: 06.11.2000 DE 10054900
(43) Veröffentlichungstag der Anmeldung: 10.07.2002
(73) Patentinhaber: quick-mix Gruppe GmbH & Co. KG, 49090 Osnabrück (DE)
(72) Erfinder: Hamann, Dietmar, 49078 Osnabrück (DE); Simon, Walter, 56743 Mendig (DE)
(74) Vertreter: Gesthuysen, von Rohr & Eggert

(56) Entgegenhaltungen:
- CH-A- 322 156
- DE-C- 894 759
- DE-U- 7 534 981
- DE-U- 8 903 219
- DE-U- 29 718 544
- FR-A- 2 638 478
- GB-A- 753 558
- US-A- 4 043 487

## Beschreibung

Die vorliegende Erfindung betrifft einen Mörtelauftragschlitter gemäß dem Oberbegriff von Anspruch 1 der zwecks Aufbringung des Dünnbettmörtels in einer Verfahrrichtung über die Steine bewegt wird und der eine Einfüllöffnung, ein umlaufendes Förderband sowie eine Austragsöffnung aufweist, sowie dessen Verwendung zur Durchfürung ein Verfahrens zum Aufbringen vonzum Aufbringen von Dünnbettmörtel in gleichmäßiger Dicke auf eine Seite von mehreren, nebeneinander angeordneten Steinen, insbesondere Hochlochsteinen gemäß dem Oberbegriff von Anspruch 15. Unter Dünnbettmörtel wird auch Schmalfugenmörtel gemäß der deutschen Patentschrift DE 42 18 143 C1 verstanden.

Bei bekannten Mörtelauftragschlitten wird ein Vorratsraum über eine Einfüllöffnung mit Dünnbettmörtel gefüllt. Dieser verteilt sich aufgrund seiner zähflüssigen Konsistenz gleichmäßig im gesamten unteren Bereich des Auftragschlittens. Durch Öffnen eines Schiebers gelangt der eingefüllte Mörtel über die gesamte Fläche der Austragsöffnung auf die Oberfläche der zu beschichtenden Steine. Wird der Schlitten über die Steine gezogen, wird der nun bereits auf den Steinen befindliche Mörtel durch einen Spalt gepreßt, der sich zwischen der Steinoberfläche und der unteren Kante der rückwärtigen Schlittenwand befindet. Bei diesem Vorgang bildet sich hinter dem Schlitten eine Mörtelschicht, die der Breite und Höhe des Spaltes entspricht.

Ein entsprechender Mörtelauftragschlitten ist in der FR-A-2392196 beschrieben. Er weist eine obere Einfüllöffnung und eine untere Austragsöffnung für den Mörtel auf, wobei diese Öffnungen im wesentlichen die gleiche Größe haben. Im Bodenbereich des Schlittens ist ein Verschtußschieber angeordnet, mit dem der Ausfluß des eingefüllten Mörtels freigegeben oder unterbrochen werden kann.

Sobald aus einem derartigen Schlitten zu Beginn des Aufbringvorgangs der Verschlußschieber vollständig herausgezogen ist, so ist insbesondere bei einem vollständig gefüllten Schlitten zunächst der Druck des Dünnbettmörtels auf die Steinoberfläche so hoch, daß eine gewisse Menge Mörtel in den Steinöffnungen ungenutzt versinkt. Außerdem ist bei herkömmlichen Schlitten gegen Ende eines Aufbringvorgangs, also dann wenn der Vorratsbehälter relativ leer ist, der Druck des sich noch im Inneren des Schlittens befindenden Dünnbettmörtels auf den darunterlegenden Stein so gering. geworden, daß der Mörtel kaum noch am Stein haften bleibt. Die Folge ist, daß der Mörtel nicht mehr plan und gleichmäßig in Form einer geschlossenen Schicht auf dem Stein aufliegt. Ein solcher herkömmlicher Mörtelauftragschlitten kann also nicht bis zur vollständigen Leerung des Vorratsbehälters einen gleichmäßigen optimalen Mörtelauftrag bzw. Verbindung des Mörtels mit dem Stein gewährleisten. Zudem werden durch den in den Steinöffnungen versinkenden Mörtel die Wärmedämmwerte des Mauerwerks deutlich verschlechtert. Durch den in die Hohlräume gefallenen Mörtel ist die Mörtelschicht oft bis zu 50 Millimeter dicker als die eigentliche, nachher im fertigen Mauerwerk sichtbare, Fuge.

In der deutschen Patentanmeldung 100 33 842.9 der Anmelderin wird ein Mörtelauftragschlitten beschrieben, der die Nachteile des durch den anfänglichen hohen Mörteldruck bedingten Mörtelverlusts und des mangelhaften Mörtelauftrags wegen des geringen Drucks bei leerem Behälter reduziert, indem ein Förderband in dem Auftragschlitten angeordnet ist, das den Schlitten zum größten Teil nach unten verschließt. Diese Ausgestaltung hat den besonderen Effekt, daß trotz vollständig gefülltem Mörtelvorratsraum der Großteil des Dünnbettmörtels auch während des Aufbringvorgangs auf einem Förderband aufliegt und nicht wie bei herkömmlichen Schlitten über die gesamte Grundfläche des Vorratsraums auf die Steine drückt. Bei diesem Schlitten wird der Mörtel automatisch während des Aufbringvorgangs in den hinteren Schlittenteil bewegt und dort über der Austragsöffnung angehäuft. Der Mörtel drückt dann nur in einem relativ kleinen Bereich, nämlich im Bereich der Austragsöffnung, auf die Steinoberfläche, und der weitaus größte Teil des Mörtelgewichts lastet auch nach Öffnen der Verschlußvorrichtung noch auf dem Schlitten, insbesondere auf dem Förderband.

Eine vollständige Vermeidung der beschriebenen Nachteile ist aber selbst mit dieser Vorrichtung nicht möglich, da auch hier noch eine, wenn auch relativ geringe, Menge an Mörtel im Schlitten auf die Steine drückt. Dieser Effekt wird zudem noch durch die zumeist verstellbare Leiste bzw. das Abziehblech zur Einstellung der Schichtdicke an der rückwärtigen Schlittenwand verstärkt, da diese beim Ziehen des Schlittens den Mörtel naturgemäß noch zusätzlich in die Steinöffnungen drückt. Dieser Effekt tritt beispielsweise auch beim Verschließen von Öffnungen mittels eines Spachtels und Spachtelmasse auf.

Ein zusätzlicher Nachteil aller aus dem Stand der Technik bekannten Schlitten ist der hohe Kraftaufwand beim Ziehen eines solchen über die zu beschichtenden Steine. Der Kraftaufwand ist einerseits durch den Reibungswiderstand des Schlittens gegenüber den Steinen, also durch sein Gewicht, bedingt, andererseits auch durch den Widerstand gegenüber dem Teil der Mörtelmasse, die im Inneren des Schlittens auf den Steinen angehäuft ist und die auf den Steinen verteilt werden soll.

Die GB-PS 753 558 beschreibt eine Mörtelauftragsvorrichtung, bei der zu Zwecken des Mörtelauftrags eine Mörtelwalze vorgesehen ist, welche durch ein Förderband ersetzt sein kann. Bei dieser Mörtelauftragsvorrichtung ist jedoch die Austragsöffnung unter dem Förderband zwischen einem Abstreif mittel und dem Gehäuseboden der Vorrichtung angeordnet.

Der Erfindung liegt die Aufgabe zugrunde, einen Mörtelauftragschlitten bei dem die genannten Nachteile vermieden werden sowie seine entsprechende Verwendung bereitzustellen. Außerdern soll die Handhabung des Schlittens auf der Baustelle vereinfacht und der während des Aufbringvorgangs erforderliche Kraftaufwand verringert werden.

Die Lösung der Aufgabe durch die Erfindung besteht in der Weiterbildung des Gegenstands der deutschen Patentanmeldung 100 33 842-9 der Anmelderin sowie in der Bereitstellung einer entsprechenden Verwendung des erfindusgemäßen Mörtelauftrageschlittens.

Zur Lösung der zuvor geschilderten Aufgabenstellung wird im Rahmen der vorliegenden Erfindung ein Mörtelauftragschlitten nach Anspruch 1 vorgeschlagen. Weitere, vorteilhafte Ausgestaltungen des erfindungsgemäßen Mörtelauftragschlittens sind Gegenstand der Vorrichtungsunteransprüche.

Ein weiterer Gegenstand der vorliegenden Erfindung ist die Verwendung des erfindungsgemäßen Mörtelauftragschlittens zur Durchführung eines Verfahrens zum Aufbringen von Dünnbettmörtel nach Anspruch 15. Weitere, vorteilhafte Ausgestaltungen der erfindungsgemäßen Verwendung sind Gegenstand der Verwendungsunteransprüche.

Bei der zur Lösung vorgeschlagenen Verwendung des Mörtelauftragschlittens handelt es sich um ein Verwendung zur Durch-Führung eines Verfahrens zum Aufbringen von Dünnbettmörtel in gleichmäßiger Dicke auf eine Seite von Steinen, insbesondere Hochtochsteinen, wobei zunächst ein Dünnbettmötelstreifen vorgegebener Dicke und Breite geformt wird, der keine verstärkende Einlage wie z.B. Gewebe oder Folien aufweist, und der erst nach seiner Formgebung auf die Steinoberfläche aufgelegt wird. Die gesamte verwendung erfolgt unmittelbar auf den zu beschichtenden Steinen, und der Dünnbettmörtel hat bis zum Zeitpunkt der vollständigen Fertigstellung des endgültigen Dünnbettmörtelstreifens keinen Kontakt mit den zu beschichtenden Steinen. Es besteht also zu keinem Zeitpunkt der verwendung eine Mörtelanhäufung, die in die Öffnungen der zu beschichtenden Steine drückt und somit zu Mörtelverlusten führt. Es wird auch keine Mörtelmasse mittels eines Abziehblechs durch Ziehen desselben über die bereits auf den Steinen befindliche Mörtelmasse zu einem Dünnbettmörteistreifen geformt. Erst in Form des endgültigen Dünnbettmörtelstreifens vorgegebener Dicke und Breite gelangt der Dünnbettmörtel in Kontakt mit der Steinoberfläche. Bei entsprechender Konsistenz des Dünnbettmörtels kann auf diese Weise eine fertige, nur einen oder wenige Millimeter dicke Deckelschicht auf die Steine aufgebracht werden, die die Öffnungen der Steine gleichmäßig verschließt. Dadurch, daß der Dünnbettmörtel wie ein Deckel auf der Steinoberfläche aufliegt und kein Dünnbettmörtel in den Steinöffnungen versinkt, bleiben die Wärmedämmwerte der Steine fast vollständig erhalten.

Der Dünnbettmörtelstreifen kann auf einem Förderband geformt werden und seine Abmessungen, insbesondere seine Dicke, aber auch die Breite können durch eine Einstellvorrichtung, insbesondere eine Schablone oder ein Einstellblech, eingestellt werden. Diese Einstellvorrichtung bildet zwischen sich und dem Förderband einen Spalt, durch den der Dünnbettmörtel zu einem Streifen geformt wird, der der Spaltform, d.h. der Höhe und Breite des Spaltes entspricht. Denkbar ist statt eines Einstellblechs auch eine Walze, an der der Dünnbettmörtel, beispielsweise durch die Wahl einer geeigneten Beschichtung oder Oberflächenbeschaffenheit, nicht haften bleibt.

Gleichermaßen betrifft die Erfindung einen Mörtelauftragschlitten zum Aufbringen von Dünnbettmörtel, der zwecks Aufbringung des Dünnbettmörtels in einer Verfahrrichtung über die Steine bewegt wird, mit einer Einfüllöffnung, einem umlaufenden Förderband und einer Austragsöffnung, wobei die Austragsöffnung unten durch das Förderband und oben durch eine Einstellvorrichtung für die Dicke des herzustellenden Dünnbettmörtelstreifens begrenzt ist. Vorteilhafterweise handelt es sich dabei um ein Blech, das an der in Verfahrrichtung hinteren Schlittenwand angeschraubt sein kann. Der Abstand der Unterkante dieses Blechs zur Oberfläche des Förderbands entspricht der späteren Dicke des Dünnbettmörtelstreifens. Über das Förderband wird der in den Schlitten gefüllte Dünnbettmörtel in den hinteren Teil gefördert und durch die Austragsöffnung transportiert, die der Höhe und der Breite des späteren Dünnbettmörtelstreifens entspricht.

Das Einstellblech kann auswärts gebogen und höhenverstellbar sein und ist vorteilhafterweise auch auswechselbar, so daß unterschiedliche Bleche oder Schablonen zum Einsatz kommen können.

Gemäß einer Weiterbildung ist vorgesehen, daß ein Teil der unteren Kante der Einstellvorrichtung das Förderband berührt. An der Berührungsstelle gelangt dann kein Dünnbettmörtel mehr aus dem Schlitteninneren nach außen. Ist die Einstellvorrichtung, z.B. das Einstellblech, auswechselbar, so kann durch Verwenden verschiedener Schablonen die Breite des herzustellenden Dünnbettmörtelstreifens variiert und unterschiedlichen Steinbreiten oder -formen angepaßt werden. Auch eine Aufteilung in mehrere Streifen ist möglich. Mittels eines Einstellblechs, das im mittleren Bereich das Förderband berührt und nur auf der rechten und linken Seite zuläßt, daß ein Dünnbettmörtelstreifen durch die Austragsöffnung gelangt, können beispielsweise auch Steine mit einer Mörtelschicht versehen werden, die nur im äußeren Bereich einen Steg aufweisen, ansonsten aber hohl sind.

Auf diese Weise kann ein einziger Mörtelauftragschlitten durch bloßes Auswechseln der Einstellvorrichtung für verschiedene Steinbreiten verwendet werden.

Damit sich der fertig geformte Dünnbettmörtelstreifen hinter der Austragsöffnung möglichst vollständig und gleichmäßig vom Förderband löst, ohne daß es zu Verformungen oder Rissen im Streifen kommt, kann in Verfahrrichtung hinter der Austragsöffnung eine Vorrichtung angeordnet sein, die die Mörtelschicht vom Förderband ablöst. Eine solche Vorrichtung ist aber nicht unbedingt erforderlich, insbesondere wenn das Förderband mit einer besonders glatten Oberfläche oder Beschichtung versehen ist. Vorzugsweise ist diese Vorrichtung ein gespannter Draht, der im Bereich der hinteren Umlenkrolle des Förderbands quer zum Förderband gespannt ist und das Förderband in der gesamten Breite berührt. Statt eines Drahtes kann auch eine Schnur gespannt werden. Denkbar ist aber auch eine das Förderband berührende Metall- oder Kunststoffleiste. Alle erwähnten den Dünnbettmörtel lösenden Vorrichtungen dienen auch dazu, das Förderband von Dünnbettmörtelresten zu reinigen. Somit entstehen auch keine Mörtelverluste durch Dünnbettmörtelreste, die möglicherweise am an der Unterseite des Schlittens rücklaufenden Förderband hängenbleiben. Ein dauerhafter und gleichmäßiger Andruck dieser den Dünnbettmörtel ablösenden Vorrichtungen an das Förderband kann beispielsweise durch eine oder mehrere gespannte Spiralfedern bewirkt werden, deren jeweils eine Seite an der den Dünnbettmörtel lösenden Vorrichtung und deren jeweils andere Seite an der seitlichen Gehäusewand befestigt ist.

Das umlaufende Förderband kann über Umlenkrollen gespannt sein und liegt vorzugsweise bündig an den seitlichen Innenwänden des Mörtelauftragschlittens an. Das Förderband kann über die in Verfahrrichtung vordere Schlittenwand und die hintere Schlittenwand etwas hinausragen, wodurch der Mörtelvorratsraum durch das Förderband nach unten verschlossen ist. Damit ist gewährleistet, daß der Dünnbettmörtel nur während des Aufbringvorgangs und dabei nur durch die dafür vorgesehene spaltförmige Austragsöffnung zwischen der Unterkante der Einstellvorrichtung und dem Förderband auf die zu beschichtenden Steine gelangt.

Außerdem kann das Förderband in Verfahrrichtung in einem spitzen Winkel zu der unter dem Schlitten befindlichen Steinoberfläche geneigt sein. In dem Fall läge beispielsweise die vordere Umlenkrolle des Förderbands höher als die hintere Umlenkrolle an der Austragsöffnung. So wird der Transport der Mörtelmasse auf dem Förderband bedingt durch die Erdbeschleunigung verbessert.

Das Förderband weist in einer Weiterbildung eine Vorrichtung zum Nachspannen desselben auf. Denkbar ist auch, daß diese Vorrichtung das Förderband mittels kräftiger Spiralfedern automatisch nachspannt. Nur ein dauerhaft stramm gespanntes Förderband gewährleistet das Ausbringen eines gleichmäßigen Dünnbettmörtelstreifens und verhindert außerdem, daß Dünnbettmörtel an dafür nicht vorgesehenen Stellen, beispielsweise zwischen Förderband und den seitlichen Innenwänden, aus dem Vorratsbehälter fließt.

Das Förderband wird zweckmäßig durch mindestens ein mit dem Gehäuse verbundenes und die zu beschichtenden Steine berührendes Antriebsrad, worunter auch entsprechende Rollen oder Walzen verstanden werden, angetrieben. Das sich während des Aufbringvorgangs drehende Rad kann das Förderband mittels eines einfachen Getriebes antreiben, das beispielsweise aus einem zwischen der vorderen Umlenkrolle des Förderbands und dem Rad gespannten Riemen oder einer Kette bestehen kann, die über zwei Zahnräder gespannt ist. Denkbar ist auch, daß die Zahnräder direkt ineinandergreifen. Um das Getriebe vor Verschmutzung und Beschädigung zu schützen, kann es ganz oder teilweise von einer Verkleidung umgeben sein.

Vorzugsweise ist das Antriebsrad bzw. eine entsprechende Rolle oder Walze in Verfahrrichtung vor dem Schlitten oder darunter angeordnet, so daß sie einen Teil des Schlittengewichts trägt. In diesem Fall lastet weniger Gewicht auf den üblicherweise unter einem Mörtelauftragschlitten befindlichen Gleitkufen, die meist in der Nähe der Austrittsöffnung und damit im Bereich des höchsten Gewichts angebracht sind. Denkbar ist, diese Kufen durch eine oder mehrere Rollen oder Räder zu ersetzen, wodurch der Schlitten nicht mehr über die Steine geschleift werden muß, sondern mit erheblich vermindertem Kraftaufwand über die Steine gerollt werden kann, was insbesondere bei einem vollständig gefülltem Schlitten die Handhabung erleichtert.

Gemäß einer weiteren Ausbildung ist vorgesehen, daß zur seitlichen Führung des Schlittens mindestens ein senkrechtes Führungsrad oder eine senkrechte Führungsrolle an ihm angeordnet ist. Dadurch wird der Widerstand des Schlittens gegenüber den Steinen weiter herabgesetzt und somit der Kraftaufwand für den Arbeiter verringert, der den Schlitten bewegt.

Gleichermaßen betrifft die Erfindung die Verwendung eines Mörtelauftragschlittens mit einem oder mehreren der zuvor beschriebenen Merkmale zur Durchführung des genannten Verfahrens zum Aufbringen von Dünnbettmörtel in gleichmäßiger Dicke auf eine Seite von Steinen.

Da mit diesem Schlitten keine nennenswerten Mörtelverluste auftreten, kann die in den Schlitten zu füllende Mörtelmenge und damit auch der Mörtelvorratsraum knapper bemessen werden, womit eine deutliche Gewichtsersparnis verbunden ist. Allein der Schlitten ist gegenüber den aus dem Stand der Technik bekannten Ausführungsformen 4 Kilogramm leichter. Wenn der Schlitten zudem keine an den Steinen reibenden Bestandteile wie Kufen oder Führungsschienen mehr aufweist, sondern an den entsprechenden Stellen nur noch Rollen oder Räder hat, wird der nötige Kraftaufwand zum Bewegen des Schlittens auf ein Minimum reduziert. Dies gilt insbesondere im Hinblick darauf, daß keine Mörtelanhäufung mehr im Schlitteninneren vorhanden ist, die Kontakt mit den Steinen hat und die durch Ziehen des Schlittens zu einem Streifen geformt werden muß.

Im folgenden wird die Erfindung beispielhaft anhand von Zeichnungen verdeutlicht:
- Figur 1a: zeigt in perspektivischer Ansicht eine Variante des erfindungsgemäßen Mörtelauftragschlitten mit vor dem Schlitten angeordneten Antriebsrädern
- Figur 1b: zeigt einen Ausschnitt einer weiteren Variante des erfindungsgemäßen Mörtelauftragschlitten mit unter dem vorderen Schlittenteil angeordneten Antriebsrädern
- Figur 2: zeigt schematisch eine seitliche Durchsicht durch den Schlitten und insbesondere die Anordnung der Mörtelfördervorrichtung
- Figur 3: zeigt schematisch einen Schnitt durch einen befüllten Schlitten im Bereich der Austragsöffnung
- Figur 4: zeigt verschiedene Varianten von Blechen zur Einstellung der Dünnbettmörtelstreifenbreite und -dicke

In Figur 1a ist ein Teil einer Wand aus Hochlochziegeln zu sehen; drei Steine 3 sind nebeneinander angeordnet und sollen für die Aufnahme der nächsten Steinschicht vorbereitet werden. Hierzu wird eine Schicht aus Dünnbettmörtel 2 auf ihre obere Oberfläche aufgebracht.

Hierfür wird ein Mörtelauftragschlitten 1 verwendet. Er besteht im wesentlichen aus einem quaderförmigen Kasten, mit teilweise abgeschrägter Rückwand. Der Schlitten 1 weist oben eine rechteckige Einfüllöffnung 5 für Dünnbettmörtel 2 auf. Der Schlitten 1 hat eine Breite, die im wesentlichen der Breite B der Steine 3 entspricht. Seine Länge L und diese Breite definieren die Größe der Einfüllöffnung 5.

Wird der mit Dünnbettmörtel.2 gefüllte Schlitten 1 in Verfahrrichtung s bewegt, werden automatisch zwei Antriebsräder 7 angetrieben, die an dem Schlitten 1 befestigt sind und über eine Kette 14 und die Zahnräder a bis d das Förderband 6 antreiben. Das Förderband 6 verschließt den Schlitten 1 unten vollständig und gewährleistet dadurch, daß der Dünnbettmörtel 2 nur während des Aufbringvorgangs und dann nur durch die dafür vorgesehene Austragsöffnung 4 auf die Steine 3 gelangt. An dem unteren, abgeschrägten Teil der Rückwand ist ein Einstellblech 9 mit zwei Schrauben befestigt, das zwischen seiner Unterkante und dem in Verfahrrichtung hinteren Ende des Förderbands 6, also dem Bereich der hinteren Umlenkrolle, einen schmalen Spalt bildet, der als Austragsöffnung 4 für den Dünnbettmörtel 2 dient. Der Abstand zwischen der Unterkante des Einstellblechs 9 und dem Förderband 6 ist über die gesamte Breite 2 Millimeter. Werden die beiden Schrauben des Einstellblechs 9 gelockert, so kann die Spalthöhe bis auf 1 Millimeter verringert oder bis auf 5 mm vergrößert werden. Die Unterkante des Einstellblechs 9 ist, was in der Zeichnung nicht dargestellt ist, etwas auswärts gebogen, um den austretenden Dünnbettmörtel 2 zu glätten und etwas zusammenzupressen.

Während des Aufbringvorgangs transportiert das Förderband 6 die Masse des Dünnbettmörtels 2 immer in den hinteren Bereich des Schlittens 1 und preßt den Dünnbettmörtel 2 durch die spaltförmige Austragsöffnung 4, wodurch ein Dünnbettmörtelstreifen 2 hergestellt wird, der die Breite B der zu beschichtenden Steine hat und bedingt durch die Höhe D_{M} der Austragsöffnung 2 Millimeter dick ist. Damit sich der fertige Dünnbettmörtelstreifen 2 leicht vom Förderband 6 ablöst und gleichmäßig auf die Steinoberfläche gleitet, ist unter der Austragsöffnung 4 im Bereich der hinteren Umlenkrolle ein Draht 8 gespannt, der an das Förderband 6 drückt und damit den Dünnbettmörtelstreifen 2 vom Förderband 6 löst. Der austretende Dünnbettmortelstreifen 2 ist im Bereich der Austragsöffnung 4 durchsichtig dargestellt, um den Draht 8 besser darstellen zu können. In Figur la sind ferner zwei Führungsrollen 11 dargestellt, die den Mörtelauftragschlitten 1 seitlich auf den Steinen 3 führen. Außerdem ist im hinteren Bereich als Ersatz für die Kufen eine quer zur Verfahrrichtung verlaufende Rolle 12 unter dem Mörtelauftragschlitten 1 angebracht.

Figur 1b beschreibt eine Variante des zuvor beschriebenen Mörtelauftragschlittens 1. Hier sind beide Antriebsräder 7 unter dem vorderen Schlittenteil angeordnet. Ein fest mit dem rechten Antriebsrad 7 verbundenes Zahnrad d greift in ein weiteres Zahnrad c ein, das seinerseits fest mit der vorderen Umlenkrolle des Förderbands 6 verbunden ist.

Die vordere Umlenkrolle liegt, bedingt durch die Anordnung der Antriebsräder 7 unter dem vorderen Teil des Förderbands 6, in einer größeren Höhe als die zweite an der Austragsöffnung 4 befindliche Umlenkrolle. Dadurch fällt das Förderband 6 mit dem Neigungswinkel α, definiert als der Winkel zwischen Förderband 6 und Steinoberfläche, in Richtung des rückwärtigen Schlittenteils ab.

In der seitlichen Durchsicht durch den Mörtelauftragschlitten 1 gemäß Figur 2 ist die Anordnung des Förderbandes 6, des Einstellblechs 9 und des den Dünnbettmörtel streifen 2 vom Band 6 ablösenden Drahts besser zu erkennen. Das Förderband 6 ist über zwei Umlenkrollen gespannt, wobei sich während des Aufbringvorgangs dessen obere, dem Dünnbettmörtel 2 zugekehrte Fläche sich entgegen der Fahrrichtung s zur Auftragsöffnung 4 bewegt, während es unten in Verfahrrichtung s läuft. Die Fördergeschwindigkeit entspricht genau der Geschwindigkeit des gezogenen mörtelauftragschlittens 1, so daß durch die spaltförmige Austragsöffnung 4 exakt die Mörtelmenge austritt, die auf den Steinen 3 zur Bildung einer geschlossenen Schicht nötig ist. Im Bereich der hinteren Umlenkrolle ist der den Dünnbettmörtel 2 ablösende Draht 8 zu erkennen,der über die gesamte Breite des Förderbands 6 den Dünnbettmörtel 2 gleichmäßig vom Förderband 6 löst. Unter dem hinteren Schlittenteil ist die zusätzliche, das Bewegen des Mortelauftragschlittens 1 erleichternde Rolle 12 zu erkennen. Ferner sind die beiden seitlich angeordneten senkrechten Führungsrollen 11 zur Führung des Mörtelauftragschlittens 1 auf den Steinen 3 dargestellt.

Figur 3 zeigt schematisch einen senkrechten Schnitt durch den mit Dünnbettmörtel 2 gefüllten Mortelauftragschlitten 1.

In Figur 4 sind mögliche Varianten des Einstellblechs 9 dargestellt, mit deren Hilfe nicht nur die Dicke D_{M} der Mörtelschicht, sondern auch die Breite B_{M} des austretenden Dünnebettmörtelstreifens 2 eingestelt werden kann. Figur 4a zeigt die einfachste Variante, die durch Höhenverstellung lediglich die Einstellung der Dünnbettmörtelstreifendicke D_{M} erlaubt. Mit Hilfe des in Figur 4b dargestellten Einstellblechs 9 läßt sich auch die Dünnbettmörtelstreifenbreite B_{M} einstellen. Im eingebauten Zustand berührt die unterste Kante des Blechs 9 über eine bestimmte Breite das Förderband 6, so daß an dieser Stelle kein Dünnbettmörtel 2 austreten kann. Durch den übrigen Bereich wird ein Dünnbettmörtelstreifen 2 der Breite B_{M} und der Dicke D_{M} gebildet. Figur 4c zeigt eine Variante eines Einstellblechs 9, mit dem zwei Dünnbettmörtelstreifen 2 der Breite B_{M} und der Dicke D_{M} hergestellt werden können, die beispielsweise nur auf dem äußeren Rand der zu beschichtenden Steine 3 aufgebracht werden.

### Bezugszeichenliste:

- 1: Mörtelauftragschlitten
- 2: Dünnbettmörtel bzw. -mörtelstreifen
- 3: Stein
- 4: Austragsöffnung für Dünnbettmörtel
- 5: Einfüllöffnung für Dünnbettmörtel
- 6: Förderband
- 7: Antriebsrad
- 8: Draht
- 9: Einstellblech
- 10: Öffnung für Schraube
- 11: senkrechte Führungsrolle
- 12: Rolle
- 13: Handgriff
- 14: Kette zur Verbindung der Zahnräder a und d
- α.: Neigungswinkel zwischen Förderband und Steinoberfläche
- a: Zahnrad
- b: Zahnrad
- B: Breite der Steine
- B_{M}: Breite des Dünnbettmörtelstreifens bzw. Breite der Austragsöffnung
- c: Zahnrad, mit Urnienkrolle des Förderbands verbunden
- d: Zahnrad, mit Antriebsrad verbunden
- D_{M}: Dicke des Dünnbettmörtelstreifens bzw. Höhe der Austragsöffnung
- L: Länge des Schlittens
- s: Verfahrrichtung

## Patentansprüche

1. Mörtelauftragschlitten (1) zum Aufbringen von Dünnbettmörtel (2), auf eine Seite von mehreren, nebeneinander angeordneten Steinen (3), insbesondere Hochlochsteinen, der zwecks Aufbringung des Dünnbettmörtels (2) in einer Verfahrrichtung (s) über die Steine (3) bewegbar ist, mit einer Einfüllöffnung - (5), einem umlaufenden Förderband (6) und einer Austragsöffnung (4),
**dadurch** gekenazeichnet,
daß die Austragsöffnung (4) unten durch das Förderband (6) und oben durch eine Einstellvorrichtung für die Dicke (D_{M}) der Mörtelschicht begrenzt ist

2. Mörtelauflragschlitten nach Anspruch 1, **dadurch gekennzeichnet, daß** in Verfahrrichtung (s) hinter der Austragsöffnung (4) eine Vorrichtung angeordnet ist, die die Mörtelschicht vom Förderband (6) lösen kann.

3. Mörtelauftragschlitten nach Anspruch 2, **dadurch gekennzeichnet, daß** die den Dünnbettmörtel (2) lösende Vorrichtung ein gespannter Draht (8) ist.

4. Mörtelauftragschlitten nach einem der Ansprüche 1 bis 3, **dadurch gekennzeichnet, daß** die Einstellvorrichtung ein Einstellblech (9) ist.

5. Mörtelauftragschlitten nach Anspruch 4, **dadurch gekennzeichnet, daß** das Einstellblech (9) auswärts gebogen ist.

6. Mörtelauftragschlitten nach einem der Ansprüche 1 bis 5, **dadurch gekennzeichnet, daß** ein Teil der unteren Kante der Einstellvorrichtung das Förderband (6) berührt.

7. Mörtelauftragschlitten nach einem der Ansprüche 1 bis 6, **dadurch gekennzeichnet, daß** ein Mörtelvorratsraum des Schlittens (1) durch das umlaufende Förderband (6) unten verschlossen ist.

8. Mörtelauftragschlitten nach einem der Ansprüche 1 bis 7, **dadurch gekennzeichnet, daß** das Förderband (6) in Verfahrrichtung (s) geneigt ist.

9. Mörtelauftragschlitten nach einem der Ansprüche 1 bis 8, **dadurch gekennzeichnet, daß** er eine Vorrichtung zum Nachspannen des Förderbandes (6) aufweist.

10. Mörtelauftragschlitten nach einem der Ansprüche 1 bis 9, **dadurch gekennzeichnet, daß** das Förderband (6) durch mindestens ein die Steine (3) zu berührendes mit einem Gehäuse des Mörtelauftragschlittens (I) verbundenes Antriebsrad (7) anzutreiben ist.

11. Mörtelauftragschlitten nach einem der Ansprüche 1 bis 10, **dadurch gekennzeichnet, daß** das Förderband (6) über ein Getriebe des Mörtelauftragschlittens anzutreiben ist, das ganz oder teilweise von einer Verkleidung umgeben ist,

12. Mörtelauftragschlitten nach Anspruch 10, **dadurch gekennzeichnet, daß** das Antriebsrad (7) derart angeordnet ist, daß es einen Teil des Gewichts des Mörtelaufhagschlittens (1) trägt.

13. Mörtelauftragschlitten nach Anspruch 10 oder 12 **dadurch gekennzeichnet, daß** das Antriebsrad (7) unter dem in Verfahrrichtung (s) vorderen Teil des Mörtelauftragschlittens (1) angeordnet ist.

14. Mörtelauftragschlitten nach einem der Ansprüche 1 bis 13, **dadurch gekennzeichnet, daß** mindestens ein senkrechtes Führungsrad oder eine senkrechte Führungsrolle (11) zur seitlichen Führung des Mörtelauftragschlittens (1) an ihm angeordnet ist

15. Verwendung eines Mörtelauftragschlittens (1) nach einem der Ansprüche 1 bis 14 zur Durchführung eines Verfahrens zum Aufbringen von Dünnbettmörtel (2) in gleichmäßiger Dicke auf eine Seite von mehreren, nebeneinander angeordneten Steinen (3), insbesondere Hochlochsteinen, wobei zunächst ein Dünnbettmörtelstreifen (2) vorgegebener Dicke (D_{M}) und Breite (B_{M}) ohne verstärkende. Einlage geformt und dieser dann auf die Steinoberfläche aufgelegt wird.

16. Verwendung nach Anspruch 15, **dadurch gekennzeichnet, daß** der Dünnbettmörtelstreifen (2) vorgegebener Dicke (D_{M}) und Breite (B_{M}) auf einem Förderband (6) geformt wird.

17. Verwendung nach Anspruch 15 oder 16, **dadurch gekennzeichnet, daß** die Dicke (D_{M}) des Dünnbettmörtelstreifens (2) durch eine Einstellvorrichtung, insbesondere eine Schablone oder ein Einstcllblech (9), eingestellt wird.

18. Verwendung nach einem der Ansprüche 15 bis 17, **dadurch gekennzeichnet, daß** die Breite (B_{M}) des Dünnbettmörtelstreifens (2) durch eine Einstellvorrichtung, insbesondere eine Schablone oder ein Einstellblech (9), eingestellt wird

## Claims

1. Mortar-applying carriage (1) for the application of thin-bed mortar (2) to one side of a plurality of bricks (3), in particular vertically perforated bricks, arranged next to one another, the carriage being able to move over the bricks (3) in a direction of travel (s) for the purpose of applying the thin-bed mortar (2) and comprising a filling opening (5), a revolving conveyor belt (6) and a discharge opening (4),
**characterized in**
**that** the discharge opening (4) is delimited at the bottom by the conveyor belt (6) and at the top by an adjusting device for adjusting the thickness (D_{M}) of the mortar layer.

2. Mortar-applying carriage according to Claim 1, **characterized in that** a device which can release the mortar layer from the conveyor belt (6) is arranged behind the discharge opening (4) in the direction of travel (s).

3. Mortar-applying carriage according to Claim 2, **characterized in that** the device which releases the thin-bed mortar (2) is a taut wire (8).

4. Mortar-applying carriage according to one of Claims 1 to 3, **characterized in that** the adjusting device is an adjusting plate (9).

5. Mortar-applying carriage according to Claim 4, **characterized in that** the adjusting plate (9) is bent outwards.

6. Mortar-applying carriage according to one of Claims 1 to 5, **characterized in that** part of the lower edge of the adjusting device contacts the conveyor belt (6).

7. Mortar-applying carriage according to one of Claims 1 to 6, **characterized in that** a mortar storage space of the carriage (1) is closed off at the bottom by the revolving conveyor belt (6).

8. Mortar-applying carriage according to one of Claims 1 to 7, **characterized in that** the conveyor belt (6) is inclined in the direction of travel (s).

9. Mortar-applying carriage according to one of Claims 1 to 8, **characterized in that** it comprises a device for tensioning the conveyor belt (6).

10. Mortar-applying carriage according to one of Claims 1 to 9, **characterized in that** the conveyor belt (6) is to be driven by means of at least one driving wheel (7) which is connected to a housing of the mortar-applying carriage (1) and which is to be brought into contact with the bricks (3).

11. Mortar-applying carriage according to one of Claims 1 to 10, **characterized in that** the conveyor belt (6) is to be driven via a gear mechanism of the mortar-applying carriage which is completely or partially enclosed by a covering.

12. Mortar-applying carriage according to Claim 10, **characterized in that** the driving wheel (7) is arranged in such a way that it bears some of the weight of the mortar-applying carriage (1).

13. Mortar-applying carriage according to Claim 10 or 12, **characterized in that** the driving wheel (7) is arranged below the front part of the mortar-applying carriage (1) in the direction of travel (s).

14. Mortar-applying carriage according to one of Claims 1 to 13, **characterized in that** at least one vertical guiding wheel or one vertical guiding roller (11) for guiding the mortar-applying carriage (1) laterally is arranged thereon.

15. Use of a mortar-applying carriage (1) according to one of Claims 1 to 14 for carrying out a method for applying thin-bed mortar (2) in uniform thickness to one side of a plurality of bricks (3), in particular vertically perforated bricks, arranged next to one another, a strip of thin-bed mortar (2) of predetermined thickness (D_{M}) and width (B_{M}) being first formed without a reinforcing insert and then laid onto the upper surface of the bricks.

16. Use according to Claim 15, **characterized in that** the strip of thin-bed mortar (2) of predetermined thickness (D_{M}) and width (B_{M}) is formed on a conveyor belt (6).

17. Use according to Claim 15 or 16, **characterized in that** the thickness (D_{M}) of the strip of thin-bed mortar (2) is adjusted by means of an adjusting device, in particular a template or an adjusting plate (9).

18. Use according to one of Claims 15 to 17, **characterized in that** the width (B_{M}) of the strip of thin-bed mortar (2) is adjusted by means of an adjusting device, in particular a template or an adjusting plate (9).

## Revendications

1. Chariot d'application de mortier (1) pour l'application de mortier en couche mince (2) sur une face de plusieurs briques (3) disposées les unes à côté des autres, notamment des briques alvéolaires, pouvant être déplacé dans le but d'appliquer le mortier en couche mince (2) dans un direction de déplacement (s) sur les briques (3), comprenant une ouverture de remplissage (5), une bande transporteuse continue (6) et une ouverture de sortie (4),
**caractérisé en ce**
**que** l'ouverture de sortie (4) est limitée en bas par la bande transporteuse (6) et en haut par un dispositif de réglage de l'épaisseur (D_{M}) de la couche de mortier.

2. Chariot d'application de mortier selon la revendication 1, **caractérisé en ce que** dans la direction de déplacement (s) un dispositif est disposé derrière l'ouverture de sortie (4), lequel peut détacher la couche de mortier de la bande transporteuse (6).

3. Chariot d'application de mortier selon la revendication 2, **caractérisé en ce que** le dispositif détachant le mortier en couche mince (2) est un fil tendu (8).

4. Chariot d'application de mortier selon l'une quelconque des revendications 1 à 3, **caractérisé en ce que** le dispositif de réglage est une tôle de réglage (9).

5. Chariot d'application de mortier selon la revendication 4, **caractérisé en ce que** la tôle de réglage (9) est recourbée vers l'extérieur.

6. Chariot d'application de mortier selon l'une quelconque des revendications 1 à 5, **caractérisé en ce qu'**une partie de l'arête inférieure du dispositif de réglage vient en contact avec la bande transporteuse (6).

7. Chariot d'application de mortier selon l'une quelconque des revendications 1 à 6, **caractérisé en ce qu'**un espace de stockage du mortier du chariot (1) est fermé vers le bas par la bande transporteuse continue (6).

8. Chariot d'application de mortier selon l'une quelconque des revendications 1 à 7, **caractérisé en ce que** la bande transporteuse (6) est inclinée dans la direction de déplacement (s).

9. Chariot d'application de mortier selon l'une quelconque des revendications 1 à 8, **caractérisé en ce qu'**il présente un dispositif pour retendre la bande transporteuse (6).

10. Chariot d'application de mortier selon l'une quelconque des revendications 1 à 9, **caractérisé en ce que** la bande transporteuse (6) peut être entraînée par au moins une roue d'entraînement (7) venant en contact avec les briques (3), connectée à un boîtier du chariot d'application de mortier (1).

11. Chariot d'application de mortier selon l'une quelconque des revendications 1 à 10, **caractérisé en ce que** la bande transporteuse (6) peut être entraînée par le biais d'un mécanisme du chariot d'application de mortier, qui est complètement ou partiellement entouré par un habillage.

12. Chariot d'application de mortier selon la revendication 10, **caractérisé en ce que** la roue d'entraînement (7) est disposée de telle sorte qu'elle porte une partie du poids du chariot d'application de mortier (1).

13. Chariot d'application de mortier selon la revendication 10 ou 12, **caractérisé en ce que** la roue d'entraînement (7) est disposée sous la partie avant du chariot d'application de mortier (1), dans la direction de déplacement (s).

14. Chariot d'application de mortier selon l'une quelconque des revendications 1 à 13, **caractérisé en ce qu'**au moins une roue de guidage verticale ou un rouleau de guidage vertical (11) est disposé sur le chariot d'application de mortier (1) en vue de son guidage latéral.

15. Utilisation d'un chariot d'application de mortier (1) selon l'une quelconque des revendications 1 à 14 pour la mise en oeuvre d'un procédé d'application de mortier en couche mince (2) en épaisseur uniforme sur une face de plusieurs briques (3) disposées les unes à côté des autres, notamment des briques alvéolaires, une bande de mortier en couche mince (2) d'épaisseur (D_{M}) et de largeur (B_{M}) prédéfinies étant d'abord formée sans insert de renforcement, puis étant posée sur la surface de la brique.

16. Utilisation selon la revendication 15, **caractérisée en ce que** la bande de mortier en couche mince (2) d'épaisseur (D_{M}) et de largeur (B_{M}) prédéfinies est formée sur une bande transporteuse (6).

17. Utilisation selon la revendication 15 ou 16, **caractérisée en ce que** l'épaisseur (D_{M}) de la bande de mortier en couche mince (2) est ajustée par un dispositif de réglage, notamment un gabarit ou une tôle de réglage (9).

18. Utilisation selon l'une quelconque des revendications 15 à 17, **caractérisée en ce que** la largeur (B_{M}) de la bande de mortier en couche mince (2) est ajustée par un dispositif de réglage, notamment un gabarit ou une tôle de réglage (9).
